# EUROPÄISCHE PATENTSCHRIFT

(11) **EP 0 282 932 B1**
(45) Veröffentlichungstag und Bekanntmachung des Hinweises auf die Patenterteilung: **10.07.1996**
(21) Anmeldenummer: 88103941.6
(22) Anmeldetag: 12.03.1988
(51) Int. Cl.: B61L 1/18

(54) **Frequenzmodulierter Gleisstromkreis**
Frequency-modulated track current circuit
Circuit de voie modulé en fréquence

(30) Priorität: 18.03.1987 DE 3708788
(43) Veröffentlichungstag der Anmeldung: 21.09.1988
(73) Patentinhaber: Alcatel SEL Aktiengesellschaft, D-70435 Stuttgart (DE)
(72) Erfinder: Uebel, Helmut, D-7016 Gerlingen (DE)
(74) Vertreter: Pechhold, Eberhard, Dipl.-Phys.

(56) Entgegenhaltungen:
- DE-A- 2 140 381
- DE-A- 3 325 249
- DE-A- 3 403 946
- FR-A- 2 121 265
- US-A- 4 417 229

## Beschreibung

Die Erfindung betrifft einen Gleisstromkreis gemäß dem Oberbegriff des Anspruchs 1.

Elektronisch gesteuerte Antriebe von Schienenfahrzeugen, insbesondere Chopper- oder Phasenanschnittssteuerungen, erzeugen ein umfangreiches Oberwellenspektrum im Triebstrom. Der durch die Schienen fließende Triebrückstrom kann in diesen Fällen Gleisstromkreise stören, im ungünstigsten Fall ist sogar die fälschliche Freimeldung eines Gleisabschnittes denkbar. Die Betriebssicherheit von Gleisstromkreisen läßt sich durch den Einsatz codierter Gleisstromkreise erhöhen. Die Gleisströme wechselstromgespeister Gleisstromkreise können z.B. in der Amplitude, in der Phase oder der Frequenz moduliert werden. Mit Hilfe der Modulation ist eine Codierung vom Gleisstromkreissender zum Gleisstromkreisempfänger übertragbar. Der Gleisstromkreisempfänger überprüft dann zusätzlich zum Gleisspannungspegel die Codierung und meldet nur bei deren Richtigkeit den entsprechenden Gleisabschnitt frei. Normalerweise können die elektronischen Antriebe der Triebfahrzeuge diese Codierung nicht nachbilden, so daß eine fälschliche Gleisfreimeldung ausgeschlossen ist.

Eine Schaltungsanordnung zum Betrieb eines frequenzmodulierten, codierten Gleisstromkreises ist z.B. aus der Zeitschrift Signal und Draht 74 (1982), 7/8, Seiten 151 bis 160 bekannt. Bei dieser Schaltung wird im Gleisstromkreissender ein bestimmtes Bitmuster erzeugt, welches als frequenzmoduliertes Signal dem zu überwachenden Schienenabschnitt zugeführt wird. Dazu gibt der Sender bei Vorliegen eines Bits mit dem logischen Zustand 1 oder 0 eine obere bzw. untere Eckfrequenz ab. Der Gleisstromkreisempfänger demoduliert die Gleisspannung und vergleicht das Bitmuster mit einem gespeicherten Soll-Bitmuster. Bei Übereinstimmung mit dem dem gesendeten Bitmuster entsprechenden Soll-Bitmuster erfolgt eine Gleisfreimeldung. Ist der Pegel des empfangenen Signals zu niedrig oder stimmen die Bitmuster nicht überein, so bleibt der Gleisabschnitt besetzt gemeldet. Nachteilig an der bekannten Schaltungsanordnung ist, daß die Realisierung des Gleisstromkreisempfängers wegen der erforderlichen, signaltechnisch sicheren Überprüfung der Bitmuster aufwendig ist. Im Empfänger muß ein Bandpaßfilter verwendet werden, dessen Bandbreite größer als der Frequenzhub der Gleisspannung ist und das, um eine störende Amplitudenmodulation am Ausgang des Filters zu vermeiden, innerhalb seiner Bandbreite einen annähernd linearen Frequenzgang aufweist.

Die relativ große Filterbandbreite bedingt eine gewisse Störanfälligkeit des Gleisstromkreises. Auch wenn die Störungen aufgrund der Codeprüfung keine fälschliche Freimeldung mehr verursachen, können sie doch die Verfügbarkeit des Gleisstromkreises herabsetzen.

Der Erfindung liegt die Aufgabe zugrunde, einen frequenzmodulierten Gleisstromkreis zu schaffen, der störsicher arbeitet und dabei wesentlich einfacher aufgebaut ist als der obengenannte bekannte Gleisstromkreis.

Diese Aufgabe wird durch die Merkmale des Patentanspruchs 1 gelöst.

Die Schaltungsanordnung nach der Erfindung zeichnet sich dadurch aus, daß als Gleisstromkreisempfänger einfache bekannte und bewährte Einrichtungen, wie z.B. das Röhrengleisrelais (s. z.B. DE-PS 10 98 982, insbesondere Fig. 1) benutzt werden können, die lediglich durch das eingangsseitige Bandpaßfilter ergänzt werden müssen. Als Gleisstromkreissender findet ein in der Frequenz modulierbarer Signalgenerator Verwendung, der von einem Codegenerator gesteuert wird. Die Nachführung der Mittenfrequenz des Bandpaßfilters gestattet die Verwendung eines extrem schmalbandigen Bandpaßfilters, wodurch die gesamte Anordnung kaum noch störbar ist.

Vorteilhafte Ausgestaltungen der Schaltungsanordnung nach der Erfindung sind den Unteransprüchen zu entnehmen.

Im folgenden soll ein Ausführungsbeispiel der erfindungsgemäßen Schaltungsanordnung anhand der Zeichnung beschrieben werden.

Die Zeichnung zeigt das Blockschaltbild einer Schaltungsanordnung zur Gleisfreimeldung eines zweischienig isolierten Gleisabschnittes 4 unter Verwendung eines herkömmlichen Röhrengleisrelais 8. Der Gleisstromkreissender 2 weist einen Modulationseingang ME und einen Gleisspannungsausgang GA auf. An seinem Modulationseingang ME ist ein Codegenerator 1 als Modulator angeschlossen, während sein Gleisspannungsausgang GA mit einer Einspeisestelle 3 eines Gleisabschnittes 4 verbunden ist. Das Röhrengleisrelais 8 besitzt einen Netzspannungseingang NE und einen Gleisspannungseingang GE sowie einen Ausgang GF zur Gleisfreimeldung und einen Ausgang GB zur Gleisbesetztmeldung. Die Signale der Ausgänge können z.B. in einem Stellwerk zur Anzeige gebracht werden. Der Netzspannungseingang NE des Röhrengleisrelais 8 erhält seine Spannung vom Gleisspannungsausgang GA des Gleisstromkreissenders 2 über eine Verbindung 9. Diese Spannung muß zu diesem Zweck eine Höhe aufweisen, die zum Betrieb des Röhrengleisrelais ausreicht. Die Gleisspannung an einer Ausspeisestelle 5 des Gleisabschnittes 4 gelangt über ein Tiefpaßfilter 6 zum Signaleingang SE eines Kammfilters 7 und von dessen Signalausgang SA zum Gleisspannungseingang GE des Röhrengleisrelais 8. Das Kammfilter 7 weist zusätzlich einen Referenzspannungseingang RE auf, der mit dem Gleisspannungsausgang GA des Gleisstromkreissenders 2 verbunden ist.

Als Röhrengleisrelais 8 kann das bewährte, in Anlagen der Deutschen Bundesbahn eingesetzte Röhrengleisrelais verwendet werden. Dieses gibt eine Gleisfreimeldung an seinem Ausgang GF ab, wenn die Spannung an seinem Gleisspannungseingang einen vorgegebenen Schwellwert überschreitet und in ihrer Phase nicht mehr als 15° von der am Netzeingang anliegenden Spannung abweicht. Liegt die Spannung am Gleissspannungseingang unter dem Schwellwert, so erfolgt eine Gleisbesetztmeldung am Ausgang GB. Wenn die beiden Spannungen an den Eingängen NE und GE eine Phasendifferenz von mehr als 15° aufweisen, Störspannungen auf den Eingang GE gelangen oder das Röhrengleisrelais 8 einen internen Defekt aufweist, erfolgt entweder die gleichzeitige Ausgabe einer Frei- und einer Besetztmeldung oder es wird keiner der Ausgänge aktiviert. Die zuletzt genannten beiden Zustände sind als Störung zu interpretieren. Als Kammfilter 7 läßt sich eine Schaltung, wie sie z.B. in der Zeitschrift Electronics, 22. November 1973, Seiten 118 bis 119, beschrieben ist, oder aber jedes andere getaktete Filter verwenden. Eine solche Schaltung benötigt eine externe Referenzfrequenz, die der gewünschten Mittenfrequenz f0 des Filters entspricht. Kammfilter weisen einen kammförmigen Frequenzgang auf, wobei sich jeweils bei ganzzahligen Vielfachen der Mittenfrequenz f0 Maxima befinden, ihr Frequenzgang sich also periodisch fortsetzt. Je nach Ausführung des Kammfilters muß die Referenzfrequenz zuvor noch vervielfacht werden.

Die Verwendung der Senderausgangsspannung oder einer in der Höhe veränderten, mit ihr frequenz- und phasengleichen Spannung zum Betrieb des Röhrengleisrelais und als Referenz für das regelbare Kammfilter ermöglicht, den Empfänger sehr schmalbandig auszulegen, denn durch die gemeinsame Modulation der Sender-Mittenfrequenz und der Referenzfrequenz des Kammfilters entfällt die Notwendigkeit, ein Frequenzband zu empfangen, das breiter ist als der Frequenzhub.

Ein sehr schmalbandiger Empfänger, wie er durch Vorschalten eines Kammfilters verwirklicht werden kann, ist praktisch nicht mehr störbar. Die Filter-Einschwingzeit, die bei schmalbandigen Filtern bekanntlich groß ist, verhindert ein Ansprechen auf höherfrequente Störungen. Im übrigen macht sie sich kaum störend bemerkbar, da das Kammfilter ja nicht getaktet, sondern lediglich in seiner Frequenz entsprechend dem Modulationssignal verändert wird. Lediglich bei Amplitudenänderungen der Filtereingangsspannung, wie sie bei Besetzung oder Freifahren des Gleisabschnittes auftreten, kann die große Einschwingzeit verzögernd in Erscheinung treten. Es ist jedoch bei einer erlaubten Verzögerung von 0,5 s bei Besetzung oder Freifahren des Gleisabschnittes noch möglich, die Bandbreite des Kammfilters auf 1 Hz einzustellen. Störungen, die durch ganzzahlige Vielfache der Filter-Mittenfrequenz auch hier noch verursacht werden könnten, werden durch das dem Kammfilter vorgeschaltete Tiefpaß- oder Bandpaßfilter 6, das eine obere Grenzfrequenz vom 1,5-Fachen der Kammfilter-Mittenfrequenz aufweist und alle höheren Vielfachen der Kammfilter-Mittenfrequenz blockiert, ausgeschaltet. Ein zusätzlicher Gewinn an Störsicherheit kann noch dadurch erzielt werden, daß die Gleissstromkreisfrequenz nicht unabhängig vom Triebstromkreis erzeugt wird, sondern zur Triebstromfrequenz in einem festen, nicht ganzzahligen Verhältnis steht. Zufällige Übereinstimmung zwischen Gleisstromkreisfrequenz und Oberschwingungen der Triebstromfrequenz wird dadurch vermieden.

## Patentansprüche

1. Frequenzmodulierter codierter Gleisstromkreis mit einem von einem Modulator (1) gesteuerten Gleisstromkreissender (2), der an einer Einspeisestelle (3) Gleisstrom mit entsprechend einem Code sich ändernder Frequenz in die Schienen eines Gleisabschnitts (4) einspeist, und einem Gleisstromkreisempfänger (8), der eine an einer Auspeisestelle (5) des Gleisabschnitts anstehende Gleisspannung auswertet und nur dann eine Gleisfreimeldung (GF) abgibt, wenn die Amplitude der frequenzmodulierten Gleisspannung einen vorgegebenen Schwellwert überschreitet und die Frequenz dieser Gleisspannung dem Code entspricht,
**dadurch gekennzeichnet**, daß der Gleisstromkreisempfänger (8) eingangsseitig ein regelbares Bandpaßfilter (7) enthält, dessen Bandbreite kleiner als der Frequenzhub des Glleisstromkreissenders ist, und dessen Mittenfrequenz der modulierten Frequenz der Ausgangsspannung des Gleisstromkreissenders (2) nachgeführt wird, und daß dem Bandpaßfilter hierzu ein der Ausgangsspannung des Gleisstromkreissenders entsprechendes oder ein aus dessen Ausgangsspannung abgeleitetes, mit dieser frequenzgleiches Referenzsignal über eine besondere Verbindung (9) zugeführt wird.

2. Frequenzmodulierter Gleisstromkreis nach Anspruch 1, dadurch gekennzeichnet, daß als Bandpaßfilter (7) ein Kammfilter verwendet wird, dessen Referenzfrequenz mit der Frequenz der Ausgangsspannung des Gleisstromkreissenders (2) identisch ist.

3. Frequenzmodulierter Gleisstromkreis nach Anspruch 2, dadurch gekennzeichnet, daß dem Bandpaßfilter (7) ein Tiefpaßfilter (6) oder ein Bandpaßfilter mit einer Bandbreite größer als der Frequenzhub des Gleisstromkreissenders (2) vorgeschaltet ist.

4. Frequenzmodulierter Gleissstromkreis nach einem der vorstehenden Ansprüche, dadurch gekennzeichnet, daß als Gleisstromkreisempfänger (8) ein Röhrengleisrelais mit vorgeschaltetem Bandpaßfilter verwendet wird.

5. Frequenzmodulierter Gleisstromkreis nach einem der vorstehenden Ansprüche, dadurch gekennzeichnet, daß die Gleisstromkreisfrequenz aus der Triebstromfrequenz durch Vervielfältigung mit einem nicht ganzzahligen Faktor gewonnen wird.

## Claims

1. A frequency-modulated track circuit comprising a track-circuit transmitter (2) which is controlled by a modulator (1) and feeds track current into the rails of a track section (4) at a feed-in point (3), and a track-circuit receiver (8) which evaluates a track voltage developed at a feed-out point (5) of the track section and indicates the track section as unoccupied (GF) only if the amplitude of the frequency-modulated track voltage exceeds a predetermined threshold value and the frequency of said track voltage corresponds to the code,
**characterized in** that the track-circuit receiver (8) is preceded by a variable bandpass filter (7) whose bandwidth is less than the frequency deviation of the track-circuit transmitter and whose midfrequency is made to track the output voltage of the track-circuit transmitter (2), and that for this purpose, a reference signal corresponding to the output voltage of the track-circuit transmitter, or a reference signal derived from and in phase with said output voltage, is fed to the bandpass filter over a special connection (9).

2. A frequency-modulated track circuit as claimed in claim 1, characterized in that the bandpass filter (7) is a comb filter whose reference frequency is identical with the frequency of the output voltage of the track-circuit transmitter (2).

3. A frequency-modulated track circuit as claimed in claim 2, characterized in that the bandpass filter (7) is followed by a low-pass filter (6) or a bandpass filter having a bandwidth greater than the frequency deviation of the track-circuit transmitter (2).

4. A frequency-modulated track circuit as claimed in any one of the preceding claims, characterized in that the track-circuit receiver (8) is a tube track relay preceded by a bandpass filter.

5. A frequency-modulated track circuit as claimed in any one of the preceding claims, characterized in that the track-circuit frequency is derived from the traction-current frequency by multiplying the latter by a nonintegral factor.

## Revendications

1. Circuit de voie modulé en fréquence, comportant un émetteur de circuit de voie (2) commandé par un modulateur (1), qui, au niveau d'une station d'alimentation (3), alimente en courant continu, comportant un code correspondant de fréquence variable, les rails d'une section de voie (4), et comportant un récepteur de circuit de voie (8), qui évalue une tension de la voie à fleur de terre au niveau d'une station de départ (5) de la section de voie et ne dégage un signal de libération de la voie (GF), qu'une fois que l'amplitude de la tension de voie modulée en fréquence dépasse un seuil prédéfini et que la fréquence de cette tension de voie correspond au code, caractérisé en ce que le récepteur de circuit de voie (8) contient du côté de l'entrée un filtre passe-bande (7) réglable, dont la largeur de bande est inférieure au balayage de fréquence de l'émetteur de circuit de voie, et dont la fréquence moyenne de la fréquence modulée de la tension de sortie de l'émetteur du circuit de voie (2) est reproduite, et en ce qu'un signal de référence est amené au filtre passe-bande à cet effet par l'intermédiaire d'une liaison (9) spéciale, signal correspondant à la tension de sortie de l'émetteur du circuit de voie ou dérivé de sa tension de sortie, de même fréquence que celle-ci.

2. Circuit de voie modulé en fréquence selon la revendication 1, caractérisé en ce qu'un filtre de garniture est utilisé comme filtre passe-bande (7), dont la fréquence de référence est identique à la fréquence de la tension de sortie de l'émetteur de circuit de voie (2).

3. Circuit de voie modulé en fréquence selon la revendication 2, caractérisé en ce qu'un filtre passe-bas (6) ou un filtre passe-bande ayant une largeur de bande supérieure au balayage de fréquence de l'émetteur de circuit de voie (2) est monté en amont.

4. Circuit de voie modulé en fréquence selon l'une des revendications précédentes, caractérisé en ce qu'un relais de voie tubulaire comportant un filtre passe-bande monté en amont est utilisé comme récepteur de circuit de voie (8).

5. Circuit de voie modulé en fréquence selon l'une des revendications précédentes, caractérisé en ce que la fréquence du circuit de voie est obtenue à partir de la fréquence du courant moteur par reproduction avec un facteur non entier.
